# EUROPÄISCHE PATENTSCHRIFT

(11) **EP 0 134 929 B1**
(45) Veröffentlichungstag und Bekanntmachung des Hinweises auf die Patenterteilung: **30.09.1987**
(21) Anmeldenummer: 84107169.9
(22) Anmeldetag: 22.06.1984
(51) Int. Cl.: A47J 39/02, H05B 3/68, H05B 1/02

(54) **Apparat zum Aufheizen von Speisewärmeplatten**
Apparatus for heating hot plates
Appareil pour chauffer des chauffe-plats

(30) Priorität: 13.07.1983 CH 3834/83
(43) Veröffentlichungstag der Anmeldung: 27.03.1985
(73) Patentinhaber: Lükon Fabrik für elektrothermische Apparate und elektrische Stabheizkörper Paul Lüscher, CH-2575 Täuffelen (CH)
(72) Erfinder: Lüscher, Paul, CH-2575 Täuffelen (CH)
(74) Vertreter: Ryffel, Rolf

## Beschreibung

Die Erfindung bezieht sich auf einen Apparat zum Aufheizen von wärmespeichernden Speisewärmeplatten, mit einem Gehäuse, in welches mehrere Speisewärmeplatten durch Schlitze in einer Gehäusewand hindurch einschiebbar sind und in welchem eine elektrische Heizeinrichtung angeordnet ist.

Apparate dieser Art sind seit längerer Zeit bekannt, etwa aus der CH-A-323 543. In den bekannten Apparaten ist die elektrische Heizeinrichtung zum Aufheizen des gangen Gehäuseinnenraumes auf eine Endtemperatur angeordnet. Die in das Gehäuse eingeschobenen Speisewärmeplatten werden gemeinsam aufgeheizt und nach Bedarf jeweils einzeln entnommen und wieder eingeschoben.

Wenn nur wenige aufgeheizte Wärmeplatten tatsächlich benötigt werden, dann brauchen die bekannten Apparate zu diesem Zweck relativ viel Energie, weil stets das ganze Gehäuse und alle in dieses eingeschobenen Wärmeplatten, auch die nicht benötigten, aufgeheizt werden müssen.

Dieser Nachteil ist bei einem Apparat zum Aufheizen von Speisewärmeplatten anderer Art vermieden, bei dem in jede Speisewärmeplatte ein eigenes elektrisches Heizelement eingebaut ist und ein Gehäuse, in welches mehrere solcher Speisewärmeplatten einschiebbar sind, keine Heizeinrichtung, sondern lediglich elektrische Kontakte für den Anschluss der Speisewärmeplatten enthält (FR-A-2 286 630). Speisewärmeplatten, die elektrische Einrichtungen enthalten und an denen Anschlusskontakte für diese Einrichtungen vorhanden sind, sind jedoch zumindest für die gewerbliche Verwendung, z. B. in Restaurantbetrieben, nicht geeignet, weil sie nicht in einfacher Weise ordnungsgemäss gereinigt werden können. Bei der Reinigung muss auf die elektrischen Einrichtungen und Anschlusskontakte Rücksicht genommen werden. Bei unvorsichtigem Reinigen oder Waschen besteht immer die Gefahr einer Beschädigung der elektrischen Einrichtungen und/oder Anschlusskontakte, wobei sich Kurzschlüsse oder lebensgefährliche Erdschlüsse ergeben können.

Die Aufgabe der Erfindung besteht daher darin, bei einem Apparat der eingangs angegebenen Art, bei dem die elektrische Heizeinrichtung im Gehäuse angeordnet ist und die Speisewärmeplatten keine elektrischen Teile enthalten, den Nachteil des hohen Energieverbrauchs zu vermeiden bzw. Energieeinsparungen zu ermöglichen und trotzdem ein rasches individuelles automatisches Aufheizen jeweils benötigter Speisewärmeplatten bis auf eine vorbestimmte Endtemperatur zu gewährleisten.

Die Aufgabe wird erfindungsgemäss dadurch gelöst, dass die Heizeinrichtung aus Heizelementen besteht, die einzeln jeweils einer der Speisewärmeplatten im Gehäuse zugeordnet sind, um diese Speisewärmeplatte aufzuheizen, dass für das Ein- und Ausschalten jedes Heizelementes jeweils ein Schalter angeordnet ist, der durch die zugeordnete Speisewärmeplatte im eingeschobenen Zustand betätigbar ist, und dass jedes Heizelement auch durch je einen im Gehäuse angeordneten Thermostatschalter ausschaltbar ist, der von einem Temperaturfühler gesteuert ist, welcher zum Feststellen der Temperatur der jeweils zugeordneten Speisewärmeplatte angeordnet ist.

Im erfindungsgemässen Apparat ist es nicht nötig, das ganze Gehäuse mit allen Speisewärmeplatten aufzuheizen, wenn nur einige wenige Speisewärmeplatten benötigt werden. Stattdessen kann man in einem gegebenen Zeitpunkt oder auch in beliebig verschiedenen Zeitpunkten jeweils soviele Platten ganz in das Gehäuse hineinschieben, wie gerade benötigt werden. Durch jede eingeschobene Platte wird automatisch das zugeordnete Heizelement eingeschaltet und bleibt so lange eingeschaltet, bis die Platte eine gewünschte vorbestimmte Endtemperatur erleicht hat. Der jeder Platte zugeordnete Temperaturfühler überwacht dabei die Temperatur der Platte selbst ; das betreffende Heizelement und die Umgebung der Platte können während des Aufheizens der Platte eine höhere Temperatur als die gewünschte Endtemperatur der Platte haben, so dass ein sehr rasches Aufheizen jeder einzelnen Platte gewährleistet ist. In gleicher Weise wie eben beschrieben können auch Speisewärmeplatten, die gebraucht worden sind und sich dabei abgekühlt haben, in beliebigen Zeitpunkten einzeln sehr rasch wieder auf die gewünschte Endtemperatur aufgeheizt werden.

Ein Apparat zum Heizen von Gegenständen, in welchem jedem Gegenstand je ein eigenes Heizelement zugeordnet ist, das je mit einem vom Gegenstand im in den Apparat eingeschobenen Zustand betätigten Endlagenschalter eingeschaltet wird, ist an sich aus der FR-A-2 357 221 bekannt. Die zu heizenden Gegenstände sind hier eine Art Schachteln zur Aufnahme von Behältern, welche aufzuwärmende Speisen enthalten. Die Stromzufuhr zu allen Heizelementen (über die betreffenden Endlagenschalter) wird vor der Verwendung der Speisen gemeinsam eingeschaltet und von einem Zeitgeber nach Ablauf einer vorbestimmten Zeitspanne wieder abgeschaltet oder reduziert. In einem solchen Apparat ist es nicht möglich, Gegenstände zu verschiedenen Zeitpunkten individuell und rasch automatisch jeweils bis auf eine vorbestimmte Endtemperatur aufzuheizen.

Anderseits sind auch thermostatisch gesteuerte Wärmeschränke o. dgl. bekannt, in denen Gegenstände auf eine vorbestimmte Endtemperatur aufgeheizt werden können, in denen aber wiederum - mit dem eingangs beschriebenen Nachteil - mit einer einzigen Heizeinrichtung der ganze Gehäuseinnenraum aufgeheizt wird. Aehnlich beschreibt die DE-B-1 130 565 einen Apparat zum Aufheizen von zwei Speisewärmeplatten mit einem gemeinsamen Heizkörper. Der Heizkörper wird von einem Thermostatschalter ausgeschaltet, wenn die Temperatur im Gehäuseinnenraum beim Heizkörper einen vorbestimmten Endwert erreicht hat. In solchen Einrichtungen nähert sich die Temperatur der aufzuheizenden Gegenstände asymptotisch der im Gehäuse aufrechterhaltenen Endtemperatur, ein rasches und individuelles Aufheizen der Gegenstände auf die Endtemperatur, wie im Apparat der vorliegenden Erfindung, ist nicht möglich.

Im erfindungsgemässen Apparat ist für jede Speisewärmeplatte je ein eigener Thermostatschalter vorgesehen. Die Thermostatschalter sind zwar ebenfalls getrennt von den Speisewärmeplatten im Gehäuse angeordnet, sie werden jedoch von den Temperaturen der Platten gesteuert, die von Temperaturfühlern festgestellt werden.

Ein von einem Temperaturfühler gesteuerter Thermostatschalter ist zwar ebenfalls an sich bekannt, vgl. US-A-2 834 868. Hier wird der Temperaturfühler aber lediglich verwendet, weil der Thermostatschalter vom Heizelement getrennt ist ; der Temperaturfühler stellt auch hier die Temperatur des Heizelementes bzw. des Pfannenbodens fest, in den das Heizelement eingelassen ist.

Ein Ausführungsbeispiel der Erfindung wird nachstehend anhand der Zeichnungen näher erläutert. In diesen zeigen :
Figur 1 eine perspektivische Ansicht eines Apparates zum Aufheizen von Speisewärmeplatten,
Figur 2 schematisch einen Vertikalschnitt durch einen Teil des Apparates,
Figur 3 schematisch einen Horizontalschnitt und
Figur 4 ein elektrisches Schaltschema für eines der Heizelemente in dem Apparat.

Der dargestellte Apparat besitzt ein Gehäuse 1 mit einer Vorderwand 2, in der mehrere parallele horizontale Schlitze 3 vorgesehen sind, durch welche hindurch wärmespeichernde Speisewärmeplatten 4 in das Gehäuse geschoben werden können. Jede Speisewärmeplatte 4 ist über Tragstäbe 5 an einem Bügel 8 befestigt, dessen Enden Handgriffe und zugleich Füsse zum Aufstellen der Platte 4 bilden. In dem Gehäuse 1 sind für jede Platte 4 bzw. hinter jedem Schlitz 3 Führungsschienen 7 angeordnet, welche die Tragstäbe 5 aufnehmen.

Ferner ist im Gehäuse 1 unter jeder Speisewärmeplatte 4 bzw. zwischen den dieser zugeordneten Führungsschienen 7 je ein elektrisches Heizelement 8 angeordnet. Unter jedem Heizelement 8 befindet sich eine Wärmeabschirmung in Form eines Strahlungsblechs 9.

Jede Speisewärmeplatte 4 berührt mit der Stirnseite in eingeschobenem Zustand je einen zugeordneten horizontalen Wärmeübertragungsstift 10, der in wärmebeständigen Führungen 11, 12 verdrehungssicher axial verschiebbar gelagert ist und von einer Feder 1.3 gegen die Stirnseite der Platte 4 gedrückt wird. Auf dem von der Platte 4 abgekehrten Ende dieses Stiftes 10 ist metallisch gut wärmeleitend ein Thermostatschalter 14 befestigt. Der Thermostatschalter 14 besitzt zwei Anschlussklemmen 15, welche zwei auf einer Isolierplatte 16 befestigte Kontaktlamellen 17 berühren.

Die elektrische Schaltung der beschriebenen Elemente, die jeweils jeder der Platten 4 zugeordnet sind, ist in Fig. 4 dargestellt. Der Stromkreis zum Heizelement 8 verläuft von einem (allen Heizelementen gemeinsamen) Hauptschalter 18 über eine erste der Kontaktlamellen 17, den Thermostatschalter 14 und die zweite der Kontaktlamellen 17. Zum Heizelement 8 ist für jede Wärmespeicherplatte 4 eine Signallampe 19 parallelgeschaltet. Eine weitere Signallampe 420 liegt zwischen einer Anschlussklemme des Heizelementes 8 und der einen Anschlussklemme 15 des Thermostatschalters 14.

Die Wirkungsweise ist für jede Speisewärmeplatte 4 die folgende.

Wenn die Platte 4 ganz in das Gehäuse 1 hineingeschoben ist, hält der Stift 10 den Thermostatschalter 14 mit seinen Anschlussklemmen 15 in Anlage an den Kontaktlamellen 17. Der Stromkreis über die Kontaktlamellen 17 und den Thermostatschalter 14 zum Heizelement 8 ist geschlossen. Die Platte 4 wird vom Heizelement 8 aufgeheizt, bis sie eine vorbestimmte Endtemperatur erreicht. Diese Endtemperatur der Platte 4 wird über den Wärmeleitstift 10 zum Thermostatschalter 14 übertragen, welcher öffnet und das Heizelement 8 ausschaltet.

Während des Aufheizens, d. h. solange das Heizelement 8 eingeschaltet ist, leuchtet die Signallampe 19. Sie erlischt, wenn der Thermostatschalter 14 ausschaltet.

Bei ausgeschaltetem Thermostatschalter 14, und solange die Anschlussklemmen 15 durch eine eingeschobene Platte 4 an den Kontaktlamellen 17 anliegen, leuchtet die Signallampe 20. Diese signalisiert die Bereitschaft der aufgeheizten eingeschobenen Platte 4.

Wenn die Platte 4 herausgezogen wird, wird der Wärmeübertragungsstift 10 durch die Feder 13 zurückgeschoben, so dass sich die Anschlussklemmen 15 des Thermostatschalters 14 von den Kontaktlamellen 17 trennen. Der Stromkreis zum Heizelement 8 sowie zu den Signallampen 19 und 20 wird damit unterbrochen.

In dem beschriebenen Apparat ist es auf einfache Weise möglich, nur diejenigen Speisewärmeplatten 4 aufzuheizen, welche für den Gebrauch gewünscht werden : Die nicht zu beheizenden Platten 4, die sich auch im Gehäuse 1 befinden, werden einfach um etwa 1 cm zurückgezogen ; dadurch werden die Anschlussklemmen 15 der betreffenden Thermostatschalter 14 von den Kontaktlamellen 17 getrennt, die den nicht zu beheizenden Platten 4 zugeordneten Heizelemente 8 bleiben ausgeschaltet.

Es ist vorteilhaft, für die Platten 4 in der ganz eingeschobenen Stellung eine Rastvorrichtung vorzusehen. Eine solche kann beispielsweise die Form von eingepressten Nocken 21 (Fig. 2) in den Führungsschienen 7 haben, welche Nocken bei ganz eingeschobener Platte 4 in entsprechende Ausnehmungen in den Platten-Tragstäben 5 eingreifen.

## Patentansprüche

1. Apparat zum Aufheizen von wärmespeichernden Speisewärmeplatten (4), mit einem Gehäuse (1), in welches mehrere Speisewärmeplatten (4) durch Schlitze (3) in einer Gehäusewand (2) hindurch einschiebbar sind und in welchem eine elektrische Heizeinrichtung angeordnet ist, dadurch gekennzeichnet, dass die Heizeinrichtung aus Heizelementen (8) besteht, die je einzeln jeweils einer der Speisewärmeplatten (4) im Gehäuse (1) zugeordnet sind, um diese Speisewärmeplatte aufzuheizen, dass für das Ein-und Ausschalten jedes Heizelementes (8) jeweils ein Schalter (15, 17) angeordnet ist, der durch die zugeordnete Speisewärmeplatte (4) im eingeschobenen Zustand betätigbar ist, und dass jedes Heizelement (8) auch durch je einen im Gehäuse (1) angeordneten Thermostatschalter (14) ausschaltbar ist, der von einem Temperaturfühler (10) gesteuert ist, welcher zum Feststellen der Temperatur der jeweils zugeordneten Speisewärmeplatte (4) angeordnet ist.

2. Apparat nach Anspruch 1, dadurch gekennzeichnet, dass der Temperaturfühler (10) jeweils ein durch die zugeordnete Speisewärmeplatte (4) im eingeschobenen Zustand bewegbarer Wärmeübertragungskörper ist, an welchem der Thermostatschalter (14) befestigt ist, und dass Anschlussklemmen (15) des Thermostatschalters (14) zusammen mit feststehenden Kontakten (17) jeweils den erstgenannten Schalter (15, 17) bilden.

3. Apparat nach Anspruch 1 oder 2, dadurch gekennzeichnet, dass jedem Heizelement (8) je eine' Signallampe (19) zugeordnet ist, die bei eingeschaltetem Heizelement (8) aufleuchtet.

4. Apparat nach einem der Ansprüche 1 bis 3, dadurch gekennzeichnet, dass jedem Heizelement (8) je eine Signallampe (20) zugeordnet ist, die bei eingeschaltetem erstem Schalter (15, 17) und gleichzeitig ausgeschaltetem Thermostatschalter (14) aufleuchtet.

5. Apparat nach einem der Ansprüche 1 bis 4, dadurch gekennzeichnet, dass im Gehäuse (1) für jede Speisewärmeplatte (4) je eine Rastvorrichtung (21) zum Verrasten der Speisewärmeplatte (4) in der ganz eingeschobenen Stellung angeordnet ist.

6. Apparat nach einem der Ansprüche 1 bis 5, dadurch gekennzeichnet, dass jedes Heizelement (8) im Gehäuse (1) unter der jeweils zugeordneten Speisewärmeplatte (4) angeordnet ist und unter dem Heizelement (8) jeweils eine Wärmestrahlenabschirmung (9) angeordnet ist.

## Claims

1. Apparatus for heating heat-accumulating food-warmer plates (4), including a housing (1) into which a plurality of food-warmer plates (4) may be slid through slots (3) in a wall (2) of the housing, and in which an electrical heating device is located, characterized in that the heating device comprises heating elements (8) which are each individually associated with a respective one of the food-warmer plates (4) in the housing (1) for heating this foodwarmer plate, in that a switch (15, 17) is provided for switching each heating element (8) on and off, said switch being actuated by the respective associated food-warmer plate (4) in the inserted position thereof, and in that each heating element (8) is arranged to also be switched off by an associated thermostatic switch (14) located in the housing (1), said thermostatic switch being controlled by a temperature sensor (10) which is arranged to sense the temperature of the respective associated food-warmer plate (4).

2. Apparatus according to claim 1, characterized in that each temperature sensor (10) comprises a heat transfer body which is arranged to be moved by the respective associated food- warmer plate (4) in the inserted position thereof and to which the thermostatic switch (14) is attached, and in that terminals (15) of the thermostatic switch (14) together with stationary contacts (17) form the respective first-named switch (15, 17).

3. Apparatus according to claim 1 or 2, characterized in that a pilot lamp (19) is associated with each heating element (8), said lamp being lit when the heating element (8) is switched on.

4. Apparatus according to any one of claims 1 to 3, characterized in that a pilot lamp (20) is associated with each heating element (8), said lamp being lit when both the first switch (15,17) is closed and at the same time the thermostatic switch (14) is open.

5. Apparatus according to any one of claims 1 to 4, characterized in that locking means (21) are mounted in the housing (1) for each food-warmer plate (4), so as to lock the food-warmer plate (4) in the fully inserted position.

6. Apparatus according to any one of claims 1 to 5, characterized in that each heating element (8) is mounted in the housing (1) beneath the respective associated food-warmer plate (4), and an associated heat radiation shield (9) is provided beneath the heating element (8).

## Revendications

1. Appareil pour chauffer des chauffe-plats, accumulation de chaleur (4) destinés à chauffer des produits alimentaires, comprenant une enveloppe (1) dans laquelle on peut introduire un certain nombre de chauffe-plats (4) par des fentes (3) ménagées dans l'une de ses parois (2) et dans lequel est monté un dispositif de chauffage électrique, caractérisé en ce que ce dispositif de chauffage se compose d'éléments chauffants (8) qui sont affectés individuellement à chacun des chauffe-plats (4) reçus dans l'enveloppe (1) afin de chauffer lesdits chauffe-plats, en ce que pour allumer et éteindre chacun des éléments chauffants (8) est prévu un interrupteur (15, 17) qui peut être actionné par le chauffe-plats (4) correspondant après que celui-ci a été introduit, et en ce que chaque élément chauffant (8) peut aussi être éteint par un interrupteur thermostatique (14), monté dans l'enveloppe (1), qui est commandé par un senseur thermométrique (10) monté de façon à déterminer la température du chauffe-plats (4) correspondant.

2. Appareil selon la revendication 1, caractérisé en ce que le senseur thermométrique (10) est un corps thermoconducteur pouvant être déplacé par le chauffe-plats (4) correspondant lors de l'introduction de celui-ci et auquel est fixé l'interrupteur thermostatique (14) et en ce que des bornes de connexion (15) de l'interrupteur thermostatique (14) constituent, conjointement avec des contacts fixes (17), le premier interrupteur mentionné (15, 17).

3. Appareil selon la revendication 1 ou 2, caractérisé en ce que à chaque élément chauffant (8) est affecté un voyant lumineux (19) qui s'allume lorsque ledit élément chauffant (8) est sous tension.

4. Appareil selon l'une quelconque des revendications 1 à 3, caractérisé en ce que à chaque élément chauffant (8) est affecté un voyant lumineux (20) qui s'allume lorsque le premier interrupteur (15, 17) est fermé et que, en même temps, l'interrupteur thermostatique (14) est ouvert.

5. Appareil selon l'une quelconque des revendication 1 à 4, caractérisé en ce que dans l'enveloppe (1) est prévu, pour chaque chauffe-plats (4), un dispositif d'encliquetage (21) qui bloque le chauffe-plats (4) correspondant en position quand il a été introduit à fond dans l'enveloppe.

6. Appareil selon l'une quelconque des revendication 1 à 5, caractérisé en ce que, dans l'enveloppe (1), chaque élément chauffant (8) est monté sous le chauffe-plats (4) correspondant et en ce que sous chaque élément chauffant (8) est monté respectivement un écran thermique (9).
